# FASCICULE DE BREVET EUROPEEN

(11) **EP 0 603 017 B1**
(45) Date de publication et mention de la délivrance du brevet: **17.07.1996**
(21) Numéro de dépôt: 93402552.9
(22) Date de dépôt: 15.10.1993
(51) Int. Cl.: B41J 2/365

(54) **Procédé d'impression par transfert thermique**
Druckverfahren durch Wärmeübertragung
Heat transfer printing process

(30) Priorité: 19.10.1992 FR 9212490
(43) Date de publication de la demande: 22.06.1994
(73) Titulaire: GEMPLUS, F-13420 Gemenos (FR)
(72) Inventeur: Morgavi, Paul, Cabinet Ballot-Schmit, F-75116 Paris (FR)
(74) Mandataire: Schmit, Christian Norbert Marie

(56) Documents cités:
- US-A- 3 934 695
- US-A- 3 975 707
- PATENT ABSTRACTS OF JAPAN, vol. 15, no. 222 (M-1121), 1991; & JP - A - 03065359 (FUJI ELECTRIC CO. LTD)

## Description

L'invention concerne un procédé d'impression par transfert thermique.

L'invention s'applique à la thermo-impression sur tout support et notamment sur des supports plastiques tels que des cartes électroniques.

On rappelle que les machines d'impression par transfert thermique utilisent une tête d'impression qui comporte une ligne de points chauffants obtenus par des résistances électriques. Le chauffage des points est provoqué par le passage d'un courant électrique dans les résistances. Lorsque les points chauffants sont appliqués sur un support thermo sensible ou un ruban encreur, plusieurs lignes de points parallèles s'impriment successivement et permettent de donner le motif final de l'impression.

Un dispositif électronique comprenant un générateur d'impulsion de courant et un programme de commande du générateur est apte à fournir des impulsions de courant de niveau requis et suivant un cycle de chauffe programmé.

Cependant il apparaît un phénomène de rémanence thermique entre deux lignes de points imprimées. En effet, l'énergie nécessaire pour une bonne impression fait que la température des points chauffants s'élève après quelques lignes imprimées, ce qui provoque une usure prématurée de la tête ainsi qu'une mauvaise impression (un flou, et même parfois un déchirement du ruban). On a représenté sur la figure 1A, la courbe du courant de chauffe obtenue par une commande électronique classique et sur la figure 1B, la courbe d'énergie correspondante.

Pour résoudre ce problème diverses solutions sont proposées.
- Une première solution consiste à insérer un temps suffisamment long entre deux impulsions (supérieur au temps proposés par les constructeurs) pour permettre le refroidissement des points chauffants entre deux lignes imprimées. La courbe du courant suivant cette solution est représentée sur la figure 2A. La figure 2B représente la courbe d'énergie correspondante. Or il s'avère que cette solution présente l'inconvénient de ralentir considérablement le temps d'impression, ce qui nuit aux performances de la machine.
- Une autre solution consiste à utiliser plusieurs impulsions de chauffe tel que représenté sur la figure 3. Les impulsions ont une durée plus courte ce qui évite l'élévation de la température mais qui présente en revanche l'inconvénient de réduire la vitesse d'impression et la durée de vie de la tête qui est donnée pour un nombre maximum d'impulsions.
- Une troisième solution consiste à utiliser une thermistance qui vient mesurer la température de la tête dans son ensemble et qui vient agir sur la durée de l'impulsion de chauffe.

L'inertie thermique de la thermistance qui est placée à bonne distance des points chauffants pour des raisons mécaniques, ne permet pas une correction suffisamment rapide pour éviter un échauffement des points chauffants et l'énergie nécessaire pour l'impression d'un point isolé devient insuffisante.
- Il existe également une autre solution qui consiste à utiliser une tête à historique qui prend en compte les points précédemment chauffés. Cette technique donne de bons résultats mais nécessite une électronique de commande sophistiquée et très coûteuse.

La présente invention permet de résoudre ce problème sans présenter les inconvénients des solutions connues à ce jour. Elle a pour objet un procédé d'impression par transfert thermique à partir d'une tête d'impression comportant une ligne de points chauffants, le chauffage des points se faisant par application d'impulsions de chauffe, principalement caractérisé en ce qu'il consiste à appliquer les impulsions de chauffe suivant un cycle de chauffe déterminé durant les N premières lignes d'impression et à inverser le cycle régulièrement. Le cycle est inversé préférentiellement toutes les N lignes.

D'autres particularités et avantages de l'invention apparaîtront à la lecture de la description qui est faite à titre d'exemple illustratif et non limitatif en regard du dessin sur lequel :
- la figure 1A, représente un cycle de chauffe pour l'impression d'une ligne selon un premier état de la technique,
- la figure 1B, représente la courbe en énergie correspondante;
- la figure 2A, représente un cycle de chauffe pour l'impression d'une ligne selon un deuxième état de la technique,
- la figure 2B, représente la courbe en énergie pour une série d'impulsions selon la figure 2A,
- la figure 3, représente un cycle de chauffe pour l'impression d'une ligne selon un troisième état de la technique,
- la figure 4, représente un exemple de cycles de chauffe sur une série de lignes d'impression, conformément au procédé objet de l'invention,
- la figure 5, représente un autre exemple de cycles de chauffe sur une série de lignes d'impression, conformément au procédé de l'invention.

Les figures 1A, 1B, 2A, 2B et 3 concernent l'état de la technique et ont déjà été décrites.

Le procédé conforme à l'invention consiste à appliquer des impulsions de courant selon un cycle de chauffe sur un nombre prédéterminé de lignes, puis à inverser ce cycle sur un nombre déterminé de lignes comme représenté sur l'exemple donné à la figure 4. En effet,un cycle de chauffe, tel que donné sur ce premier exemple est, appliqué à chaque ligne d'impression et cela sur un nombre N prédéterminé de lignes. Le nombre N est déterminé expérimentalement pour chaque tête d'impression, le nombre retenu étant celui qui procure les meilleurs résultats d'impression. Selon le procédé le cycle de chauffe est inversé régulièrement. Comme on peut le voir sur les figures 4 et 5, le cycle est inversé lorsque chaque paire comprenant un temps de chauffe et un temps de refroidissement contenu dans ce cycle est remplacée par la paire où l'ordre des temps de chauffe et de refroidissement est inversé, chaque séquence chauffe puis refroidissement étant remplacée par la séquence refroidissement puis chauffe et vice-versa. Ainsi, le cycle est inversé pour les N lignes suivantes ou pour un nombre de lignes sensiblement égal à N. Sur la figure 4, le cycle recommence à la ligne N+1 et selon l'exemple pris, il commence par un temps de refroidissement suivi d'une impulsion de chauffe et ainsi de suite.

On utilise selon l'invention les impulsions de chauffe préconisées par le constructeur mais appliquées de la façon qui vient d'être indiquée.

L'alternance des temps de chauffe et de refroidissement selon le procédé permet globalement de refroidir les points chauffants toutes les N lignes (N dépendant des caractéristiques de la tête) ce qui évite la surchauffe et cela très rapidement mais en conservant le même niveau pour tous les points imprimés (même isolés).

La solution technique proposée permet de conserver une vitesse d'impression constante et rapide sans surchauffe des points chauffants pour un prix très faible. La qualité d'impression s'en trouve ainsi améliorée sans avoir recours à des têtes coûteuses ou à une électronique sophistiquée comme dans l'état de la technique.

A titre d'exemple on a choisi pour une tête de type KT 2002C1 de la société ROHM des impulsions d'énergie de O,5 W et de durée T1 égale à 500 microsecondes pour une durée totale T2 de 3mms.

Un cycle de chauffe est appliqué sur N=4 lignes puis inversé sur les 4 lignes suivantes et ainsi de suite.

De façon pratique, le procédé est mis en oeuvre par le dispositif de commande électronique de la tête. Pour cela le programme de pilotage du générateur d'impulsion existant a été modifié cette modification étant à la portée de l'homme de l'art de manière à inverser le cycle de chauffe prévu, toutes les N lignes.

Bien entendu, le procédé s'applique à toute sorte de cycle de chauffe et notamment à des cycles de chauffe tel que représenté sur la figure 3.

En effet, dans le cas où il s'avère nécessaire d'utiliser un tel cycle, le procédé s'applique alors comme l'illustre la figure 5.

A titre d'exemple, pour la même tête d'impression que dans l'exemple précédent,on choisi:
- t₁: = 400µs
- t₂: = 400µs
- t₃: = 100µs
- t₄: = 300µs
- t: = temps pour une ligne.

## Revendications

1. Procédé d'impression par transfert thermique à partir d'une tête d'impression comportant une ligne de points chauffants, le chauffage des points se faisant par application d'impulsions de chauffe, caractérisé en ce qu'il consiste à appliquer les impulsions de chauffe suivant un cycle de chauffe déterminé durant les N premières lignes d'impression et à inverser le cycle régulièrement, un cycle de chauffe déterminé étant inversé lorsque chaque paire comprenant un temps de chauffe et un temps de refroidissement contenu dans ce cycle est remplacée par la paire où l'ordre des temps de chauffe et de refroidissement est inversé, chaque séquence chauffe puis refroidissement étant remplacée par la séquence refroidissement puis chauffe et vice-versa.

2. Procédé d'impression par transfert thermique selon la revendication 1, caractérisé en ce que le cycle est inversé toutes les N lignes.

## Claims

1. Method of printing by thermal transfer from a print head having a line of heating points, the points being heated by applying heat pulses, characterised in that it consists in applying heat pulses in a given heating cycle over the first N print lines and inverting the cycle regularly, a given heating cycle being inverted when each pair consisting of a heating period and a cooling period contained within this cycle is replaced by the pair in which the order of the heating and cooling periods are inverted, each heating and subsequent cooling sequence being replaced by the cooling and subsequent heating sequence and vice-versa.

2. Method of printing by thermal transfer as claimed in claim 1, characterised in that the cycle is inverted every N lines.

## Patentansprüche

1. Druckverfahren durch Wärmeübertragung, ausgehend von einem Druckkopf, der eine Reihe von beheizenden Punkten aufweist, wobei die Erhitzung der Punkte durch Aufbringung von Heizimpulsen erfolgt, dadurch gekennzeichnet, daß es darin besteht, die Heizimpulse gemäß einem bestimmten Heizzyklus während der N ersten Druckzeilen aufzubringen und den Zyklus regelmäßig umzukehren, wobei ein bestimmter Heizzyklus dann umgekehrt ist, wenn jedes Paar, das eine Heizzeit und eine Abkühlzeit aufweist und in diesem Zyklus enthalten ist, ersetzt wird durch ein Paar, bei dem die Reihenfolge der Heiz- und Abkühlzeit umgekehrt ist, wobei jede Folge aus Heizung und dann Abkühlung ersetzt ist durch die Folge aus Abkühlung und dann Heizung und umgekehrt.

2. Druckverfahren durch Wärmeübertragung nach Anspruch 1, dadurch gekennzeichnet, daß der Zyklus in allen N Zeilen umgekehrt wird.
